# EUROPÄISCHE PATENTSCHRIFT

(11) **EP 2 796 611 B1**
(45) Veröffentlichungstag und Bekanntmachung des Hinweises auf die Patenterteilung: **31.08.2016**
(21) Anmeldenummer: 14165052.3
(22) Anmeldetag: 17.04.2014
(51) Int. Cl.: D06F 58/06

(54) **Lagerung für eine Trommel eines Wäschetrockners mit einer horizontal oder schräg drehbar gelagerten Trommelachse**
Bearing for a drum of a laundry dryer with a horizontal or oblique rotation axis
Palier pour un tambour d'un sèche-linge doté d'un axe de tambour horizontal ou oblique

(30) Priorität: 24.04.2013 DE 102013104120
(43) Veröffentlichungstag der Anmeldung: 29.10.2014
(73) Patentinhaber: Miele & Cie. KG, 33332 Gütersloh (DE)
(72) Erfinder: Rüchel, Marco, 33442 Herzebrock-Clarholz (DE); Gwosdek, Raffael, 33330 Gütersloh (DE)

(56) Entgegenhaltungen:
- EP-A2- 1 507 036
- DE-C2- 19 646 083
- DE-U1- 20 000 654

## Beschreibung

Lagerung für eine Trommel eines Wäschetrockners mit einer horizontal oder schräg drehbar gelagerten Trommelachse.

Die Erfindung betrifft eine Lagerung für eine in einem Gehäuse angeordneten Trommel eines Wäschetrockners mit einer horizontal oder schräg drehbar gelagerten Trommelachse, welche ein am rückwärtigen Trommelboden befestigtes Lagerteil umfasst, das von einem als separates Bauteil ausgebildeten Lagergehäuse eingefasst ist, welches an der Rückwand des Gehäuses des Wäschetrockners fixierbar ist, wobei das Lagergehäuse (5) aus einem ersten und einem zweiten schalenförmigen Gehäuseteil (7) und (8) besteht, die auf dem Lagerteil (4) selbsthaltend fixierbar sind, wobei das Lagergehäuse (5) das Lagerteil (4) im Bereich der Trommelachse (2) dichtend umschließt.

Aus der DE 10 2006 023 951 B4 ist eine Lagerung für eine in einem Gehäuse angeordnete Trommel eines Wäschetrockners mit einem Lagerteil und einem Lagergehäuse bekannt, bei der das Lagergehäuse aus einem ersten und einem zweiten schalenförmigen Gehäuseteil besteht und das Lagergehäuse das Lagerteil dichtend umschließt.

Aus dem Stand der Technik gemäß der DE 196 46 083 C2 ist eine Lagerung für die Trommel eines Wäschetrockners bekannt. Die Lagerung verfügt hierbei über eine annähernd horizontal drehbar gelagerte Wäschetrommel deren Trommelboden über einen Lagerzapfen in einem Lagergehäuse gelagert ist, welches hierbei im Bereich der Rückwand des Wäschetrockners in einer Lageaufnahme axial fixierbar ist. Das Lagergehäuse nach dem Stand der Technik ist zweiteilig ausgebildet, damit der kugelförmige Trommellagerzapfen in den Lagerschalen aufgenommen werden kann, wobei eine weitere axiale Fixierung des Trommellagerzapfens in dem Lagergehäuse nicht erforderlich ist. Die axiale Fixierung des Lagergehäuses im rückwärtigen Gehäusebereich erfolgt über bajonettartig miteinander koppelbare Elemente an Lagergehäuse und Lageraufnahme. Das Lagergehäuse weist eine Zentrierhilfe zur Selbstzentrierung des Lagergehäuses in der Lageaufnahme bei der Montage auf.

Als nachteilig bei dem bekannten Lagergehäuse wird es angesehen, dass dieses einerseits nicht die geforderte Standzeit aufweist, wobei andererseits die Selbsthalterung des Lagergehäuses an der Rückwand bei der Montage sich schwierig gestaltet, weil die bajonettartige Verriegelung von der Gehäuseinnenseite vorzunehmen ist.

Der Erfindung stellt sich somit das Problem eine Lagerung und hier insbesondere das Lagergehäuse für eine Lagerung derart weiterzubilden, welches einerseits die geschilderten Nachteile überwindet, wobei insbesondere das Lagergehäuse einfach zu montieren ist, wobei das Lagergehäuse selbsthaltend an der Rückwand um die Lagerachse einfacher eingefügt werden kann.

Erfindungsgemäß wird dieses Problem mit den Merkmalen des Anspruchs 1 gelöst, vorteilhafte Ausgestaltungen und Weiterbildung der Erfindung ergeben sich aus den nachfolgenden Unteransprüchen.

Die mit der Erfindung erreichten Vorteile bestehen nun darin, dass aufgrund der Scharnierung der beiden Gehäuseteile ein einfaches Zusammenklappen der Lagergehäuseteile an dem Lagerteil erfolgen kann, so dass das Lagergehäuse werkzeuglos auf das Lagerteil angesetzt werden kann. Zudem ergibt sich, dass das Lagergehäuse hier eine dichtende Einheit um das sich drehende Lagerteil bildet.

Hierzu wird merkmalsgemäß vorgeschlagen, dass das Lagergehäuse aus einem ersten und zweiten schalenförmigen Gehäuseteil besteht, welche mittels eines Scharniers schwenkbar miteinander verbunden sind und wobei die beiden Gehäuseteile auf das Lagerteil selbsthaltend fixierbar sind und das Lagergehäuse das Lagerteil im Bereich der Lagerachse dichtend umschließt. Dabei sind die schalenförmigen Gehäuseteile jeweils halbkugelförmig ausgebildet zur Aufnahme eines als Kugel ausgebildeten Lagerteils. Die schalenförmigen Gehäuseteile weisen hierzu jeweils eine nutförmige Ausnehmung zur Aufnahme einer Dichtung auf, die sich im zusammengeschwenktem Zustand der Gehäuseteile ringförmig dichtend um die Lagerachse anlegen. Die Dichtung kann hierbei aus einem Filz bestehen, der beispielsweise mit Schmierstoff getränkt ist, so dass eine schmierende dichtende Achsanlage gegeben ist.

Nach einer vorteilhaften Ausgestaltung der Erfindung sind die schalenförmigen Gehäuseteile mittels einer Klipsverbindung im angesetzten Zustand auf dem als Kugel ausgebildeten Lagerteil verbunden. Dabei weist das untere schalenförmige Gehäuseteil an seiner Außenseite eine Verrippung auf, wobei dies insbesondere für eine stabile Kugelauflage bestimmt ist. In Weiterbildung ist an dem unteren schalenförmigen Gehäuse eine Schwenkbegrenzung angeformt, die insbesondere beim Ansetzen des zusammengefalteten Gehäuseteils eine Schwenkbegrenzung in der Lochstanzung an der Rückwand vorsieht, so dass eine richtige Montage des Gehäuseteils an der Rückwand erfolgt.

Erfindungsgemäß ist an dem ersten Gehäuseteil und an dem zweiten Gehäuseteil jeweils ein Ansatz angeformt, wobei am Ansatz des ersten Gehäuseteils ein Rasthaken und am Ansatz des zweiten Gehäuseteils eine Öffnung zur Aufnahme des Rasthakens angeordnet ist. Dadurch ergibt sich eine Verschlussmöglichkeit, die werkzeuglos erfolgen kann, wobei durch einfaches Zusammendrücken der beiden Gehäuseteile die Ummantelung des Lagergehäuses in Verbindung mit der Scharnierung vervollständigt wird.

Gemäß der Erfindung ist parallel zum Ansatz des zweiten Gehäuseteils eine Fixierung des auf dem als Kugel ausgebildeten Lagerteil angesetzten Lagergehäuses an der Gehäuserückwand angeformt.

Die Erfindung betrifft in gleicher Weise auch eine Wäschebehandlungsmaschine, insbesondere Wäschetrockner, mit einer im Gehäuse drehbar gelagerten Trommel, einer mit einer Tür verschließbaren Beschickungsöffnung sowie einem Gebläse und einer Heizeinrichtung zur Erzeugung eines Prozessluftstromes, mit einer Lagerung für die Trommel einer horizontal oder schräg drehbar gelagerten Trommelachse, welche ein am rückwärtigen Trommelboden befestigtes Lagerteil umfasst, das von einem als separates Bauteil ausgebildeten Lagergehäuse eingefasst ist, welches an der Rückwand des Gehäuses des Wäschetrockners fixierbar ist.

Ein Ausführungsbeispiel der Erfindung ist in den Zeichnungen rein schematisch dargestellt und wird nachfolgend näher beschrieben. Dabei zeigt:
- Figur 1: eine explosionsartige Darstellung des Rückwandbereichs eines Wäschetrockners, wobei dieser Bereich aus der Rückwand, dem Lagergehäuse und dem Trommelboden mit Lagerteil besteht;
- Figur 2: eine perspektivische Darstellung des Lagergehäuses im geöffneten Zustand gemäß der Erfindung;
- Figur 3: eine Seitenansicht des Lagergehäuses im geschlossenen Zustand;
- Figur 4: eine Draufsicht auf das Lagergehäuse;
- Figur 5: eine Schnittansicht des Lagergehäuses im Bereich des Scharniers;
- Figur 6: eine Darstellung des Lagergehäuses an der Rückwand im fixierten arretierten Zustand;
- Figur 7: eine Darstellung des Lagergehäuses an der Rückwand entriegelten Zustand; und
- Figur 8: eine Darstellung des Lagergehäuses an der Rückwand im geöffneten Zustand mit durchdringendem Lagerteil an der Rückwand.

Die Figur 1 zeigt in der explosionsartigen Darstellung eine Lagerung 1 für eine nicht näher dargestellte Trommel eines Wäschetrockners mit einer horizontal oder schräg drehbar gelagerten Trommelachse 2, welche ein am rückwärtigen Trommelboden 3 befestigtes Lagerteil 4 umfasst. Das Lagerteil 4 ist hierbei von einem als separates Bauteil ausgebildeten Lagergehäuses 5 eingefasst, welches an der Rückwand 6 des Wäschetrocknergehäuses fixierbar ist. Wie insbesondere aus der Zusammenschau der Figur 1, 2 und 3 ersichtlich ist, besteht das Lagergehäuse 5 aus einem ersten schalenförmigen Gehäuseteil 7 und einem zweiten schalenförmigen Gehäuseteil 8, welche mittels eines Scharniers 9 schwenkbar miteinander verbunden sind. Die beiden Gehäuseteile 7 und 8 sind auf dem Lagerteil 4 selbsthaltend fixierbar, wobei das Lagergehäuse 5 das Lagerteil 4 im Bereich der Lagerachse 2 dichtend umschließt.

Wie insbesondere aus der Figur 2 zu erkennen ist, sind die schalenförmigen Gehäuseteile 7 und 8 jeweils halbkugelförmig ausgebildet zur Aufnahme des als Kugel ausgebildeten Lagerteils 4. Weiter ist aus der Figur 2 deutlich zu erkennen, dass die schalenförmigen Gehäuseteile 7 und 8 jeweils eine nutförmige Ausnehmung 10 und 11 aufweisen zur Aufnahme einer geteilten Dichtung 12, die sich im zusammengeschwenkten Zustand der Gehäuseteile 7 und 8 ringförmig dichtend um die Lagerachse 2 anlegen. Dadurch ergibt sich ein dichtender Verschluss des sich im Lagergehäuse 5 drehenden Lagerteils 4.

Wie insbesondere aus der Figur 2 aber auch aus der Figur 3 deutlich zu erkennen ist, sind die schalenförmigen Gehäuseteile 7 und 8 mittels einer Klipsverbindung 13 im angesetzten Zustand auf dem als Kuppel ausgebildeten Lagerteil 4 verbindbar. Zudem weist das schalenförmige Gehäuseteil 8 an seiner Außenseite eine Verrippung 14 auf. An dem schalenförmigen Gehäuseteil 8 ist weiter eine sogenannte Schwenkbegrenzung 15 angeformt, welche insbesondere beim Einschwenken des Lagergehäuses 5 in der Lochstanzung 16 an der Rückwand 6, wie in der Figur 6 und der Figur 7 dargestellt, eine Begrenzung des Verschwenkens um 45° begrenzt. Zudem wird ein falscher Ansatz des Lagergehäuses 5 an der Rückwand 6 dadurch unterbunden wird.

Wie insbesondere aus der Figur 3 und 4 zu erkennen ist, ist an dem ersten oberen Gehäuseteil 7 und sowie an dem zweiten unteren Gehäuseteil 8 jeweils ein Ansatz 17.1 und 17.2 angeformt, wobei am oberen Ansatz 17.1 ein Rasthaken 18 und am unteren Ansatz 17.2 eine Öffnung 19 für den Rasthaken 18 angeordnet ist, wie dies insbesondere in der perspektivischen Darstellung der Figur 2 deutlich zu erkennen ist. Die Figur 4 zeigt hier in der Draufsicht die Möglichkeit, wie das Lagergehäuse 5 hier an der Rückwand 6 - und hier in der Lochstanzung 16 - fixiert werden kann. Hierzu ist parallel zum unteren Ansatz 17.2 ein Raststeg 20 zur Fixierung des Lagergehäuses 5 an der Rückwand 6 angeformt ist.

Es versteht sich nun von selbst unter Betrachtung der Figuren 6, 7 und 8, dass nachdem die Rückwand 6 an dem Trommelboden 3 soweit angesetzt bzw. herangeschwenkt ist, dass das Lagerteil 4 durch die Lochstanzung 16 in der Rückwand 6 hindurch ragt. Auf einfache Art und Weise kann dann außenseitig über das Scharnier 9 das Lagergehäuse 5 auf das Lagerteil 4 aufgesetzt werden, wobei dann durch Verdrehen des Lagergehäuses 5 gemäß Pfeilrichtung an der Lochstanzung 16 dieses sich fixierend an der Rückwand 6 befestigt, in dem der Raststeg 20 hinter die Rückwand 6 greift, so dass das Lagergehäuse an der Rückwand 6 fixiert ist. Das Lagergehäuse 5 wird hierbei durch eine angeformte Schale 21 im Bereich der Lochstanzung 16 gestützt.

Das untere Gehäuseteil 8 kann mit einer in den Figuren nicht dargestellten Vertiefung versehen sein, die ein Fettdepot aufnimmt.

### Bezugszeichenliste:

01 Lagerung
02 Trommelachse
03 Trommelboden
04 Lagerteil
05 Lagergehäuses
06 Rückwand
07 Erstes Gehäuseteil
08 Zweites Gehäuseteil
09 Scharnier
10 Ausnehmung
11 Ausnehmung
12 Dichtung
13 Klipsverbindung
14 Verrippung
15 Schwenkbegrenzung
16 Lochstanzung
17.1 Ansatz
17.2 Ansatz
18 Rasthaken
19 Öffnung
20 Raststeg
21 Schale

## Patentansprüche

1. Lagerung (1) für eine in einem Gehäuse angeordneten Trommel eines Wäschetrockners mit einer horizontal oder schräg drehbar gelagerten Trommelachse (2), welche ein am rückwärtigen Trommelboden (3) befestigtes Lagerteil (4) umfasst, das von einem als separates Bauteil ausgebildeten Lagergehäuse (5) eingefasst ist, welches an der Rückwand (6) des Gehäuses des Wäschetrockners fixierbar ist, wobei das Lagergehäuse (5) aus einem ersten und einem zweiten schalenförmigen Gehäuseteil (7) und (8) besteht, die auf dem Lagerteil (4) selbsthaltend fixierbar sind, wobei das Lagergehäuse (5) das Lagerteil (4) im Bereich der Trommelachse (2) dichtend umschließt,
**dadurch gekennzeichnet,**
**dass** die beiden Gehäuseteile (7, 8) mittels eines Scharniers (9) schwenkbar mit einander verbunden sind,
**dass** an dem ersten Gehäuseteil (7) und dem zweiten Gehäuseteil (8) jeweils ein Ansatz (17.1 und 17.2) angeformt ist, wobei der am oberen Ansatz (17.1) ein Rasthaken (18) und am unteren Ansatz (17.2) eine Öffnung (19) für den Rasthaken (18) angeordnet ist und dass parallel zum unteren Ansatz (17.2) ein Raststeg (20) zur Fixierung des auf dem als Kugel ausgebildeten Lagerteil (4) angesetzten Lagergehäuses (5) an der Rückwand (6) angeformt ist.

2. Lagerung nach Anspruch 1,
**dadurch gekennzeichnet,**
**dass** die schalenförmigen Gehäuseteile (7) und (8) jeweils halbkugelförmig ausgebildet sind zur Aufnahme des als Kugel ausgebildeten Lagerteils (4).

3. Lagerung nach Anspruch 2,
**dadurch gekennzeichnet,**
**dass** die schalenförmigen Gehäuseteile (7) und (8) jeweils eine nutförmige Ausnehmung (10) und (11) aufweisen, zur Aufnahme einer Dichtung (12), die sich im zusammengeschwenkten Zustand der Gehäuseteile (7) und (8) ringförmig dichtend um die Trommelachse (2) anlegen.

4. Lagerung nach Anspruch 3,
**dadurch gekennzeichnet,**
**dass** die schalenförmigen Gehäuseteile (7) und (8) mittels einer Klipsverbindung (13) im angesetzten Zustand auf dem als Kugel ausgebildeten Lagerteil (4) verbindbar sind.

5. Lagerung nach Anspruch 1 bis 4,
**dadurch gekennzeichnet,**
**dass** das zweite schalenförmige Gehäuseteil (8) an seiner Außenseite eine Verrippung aufweist.

6. Lagerung nach Anspruch 1 bis 5,
**dadurch gekennzeichnet,**
**dass** an dem zweiten schalenförmigen Gehäuseteil (8) eine Schwenkbegrenzung (15) angeformt ist.

7. Lagerung nach mindestens einem der vorhergehenden Ansprüche,
**dadurch gekennzeichnet,**
**dass** in dem im Einbauzustand unteren Gehäuseteil ein Fettdepot angeordnet ist.

8. Wäschebehandlungsmaschine insbesondere Wäschetrockner mit einer in einem Gehäuse drehbar gelagerten Trommel, einer mit einer Tür verschließbaren Beschickungsöffnung sowie einem Gebläse und einer Heizeinrichtung zur Erzeugung eines Prozessluftstromes, der über einen Wärmetauscher strömt, mit einer Lagerung für die Trommel, die eine horizontal oder schräg drehbar gelagerte Trommelachse (2) aufweist, welche ein am rückwärtigen Trommelboden (3) befestigtes Lagerteil (4) umfasst, das von einem als separates Bauteil ausgebildeten Lagergehäuse (5) eingefasst ist, welches an der Rückwand (6) des Gehäuses des Wäschetrockners fixierbar ist nach einem oder mehreren der vorgehenden Ansprüche 1 bis 6.

## Claims

1. Mounting (1) for a drum of a tumble dryer, which drum is arranged in a housing and has a drum axle (2) that is mounted such that it can rotate either horizontally or obliquely and comprises a bearing part (4) that is fastened to the rear drum base (3) and is enclosed by a bearing housing (5) that is formed as a separate component and can be fixed to the rear wall (6) of the housing of the tumble dryer, the bearing housing (5) consisting of a first (7) and a second (8) shell-shaped housing part that can be fixed on the bearing part (4) in a self-holding manner, the bearing housing (5) sealingly surrounding the bearing part (4) in the region of the drum axle (2), **characterised in that** the two housing parts (7, 8) are pivotally interconnected by means of a hinge (9), **in that** an extension (17.1 and 17.2) is integrally moulded on the first housing part (7) and on the second housing part (8), respectively, a latching hook (18) being arranged on the upper extension (17.1) and an opening (19) for the latching hook (18) being arranged on the lower extension (17.2), and **in that** a latching piece (20) is integrally moulded in parallel with the lower extension (17.2) for fixing the bearing housing (5), which is positioned on the spherical bearing part (4), to the rear wall (6).

2. Mounting according to claim 1, **characterised in that** the shell-shaped housing parts (7) and (8) are each hemispherical in order to receive the spherical bearing part (4).

3. Mounting according to claim 2, **characterised in that** the shell-shaped housing parts (7) and (8) have respective groove-shaped recesses (10) and (11) for receiving a seal (12), which recesses rest in an annularly sealing manner around the drum axle (2) when the housing parts (7) and (8) are pivoted together.

4. Mounting according to claim 3, **characterised in that**, when positioned on the spherical bearing part (4), the shell-shaped housing parts (7) and (8) can be connected by means of a clip connection (13).

5. Mounting according to claims 1 to 4, **characterised in that** the second shell-shaped housing part (8) has ribbing on the outside thereof.

6. Mounting according to claims 1 to 5, **characterised in that** a pivot limiter (15) is integrally moulded on the second shell-shaped housing part (8).

7. Mounting according to at least of the preceding claims, **characterised in that** a grease store is arranged in the housing part that is at the bottom in the installed state.

8. Laundry treatment appliance, in particular a tumble dryer, comprising a drum that is rotatably mounted in a housing, a loading opening that can be closed by a door, a fan and a heating device for generating a process air stream that flows over a heat exchanger, and comprising a mounting for the drum that has a drum axle (2) that is mounted such that it can rotate either horizontally or obliquely and comprises a bearing part (4) that is fastened to the rear drum base (3) and is enclosed by a bearing housing (5) that is formed as a separate component and can be fixed to the rear wall (6) of the housing of the tumble dryer, according to one or more of the preceding claims 1 to 6.

## Revendications

1. Support (1) pour un tambour d'un sèche-linge disposé dans un carter avec un axe de tambour (2) supporté en rotation horizontalement ou obliquement qui comprend une partie de palier (4) qui est fixée sur le fond de tambour (3) côté arrière et qui est entourée par un carter de palier (5) qui est constitué en tant que composant séparé et qui peut être fixé sur la paroi arrière (6) du carter du sèche-linge, dans lequel le carter de palier (5) se compose d'une première et d'une deuxième partie de carter (7) et (8) en forme de coque qui peuvent être fixées de façon autoretenue sur la partie de palier (4), dans lequel le carter de palier (5) entoure de façon étanche la partie de palier (4) dans la zone de l'axe de tambour (2), **caractérisé en ce que** les deux parties de carter (7, 8) sont raccordées l'une à l'autre de façon pivotante au moyen d'une charnière (9), **en ce qu'**un embout (17.1 et 17.2) est respectivement formé sur la première partie de carter (7) et sur la deuxième partie de carter (8), dans lequel un crochet d'encliquetage (18) est disposé sur l'embout supérieur (17.1), et une ouverture (19) pour le crochet d'encliquetage (18) est disposée sur l'embout inférieur (17.2), et **en ce qu'**une nervure d'encliquetage (20) est formée parallèlement à l'embout inférieur (17.2) pour la fixation du carter de palier (5), mis en place sur la partie de palier (4) constituée en tant que sphère, sur la paroi arrière (6).

2. Support selon la revendication 1, **caractérisé en ce que** les parties de carter (7) et (8) en forme de coque sont respectivement constituées en forme d'hémisphère pour la réception de la partie de palier (4) constituée en tant que sphère.

3. Support selon la revendication 2, **caractérisé en ce que** les parties de carter (7) et (8) en forme de coque présentent respectivement un creux (10) et (11) en forme de rainure pour la réception d'un joint d'étanchéité (12) qui, dans l'état de pivotement conjoint des parties de carter (7) et (8), s'appuie de façon annulaire et étanche autour de l'axe de tambour (2).

4. Support selon la revendication 3, **caractérisé en ce que** les parties de carter (7) et (8) en forme de coque peuvent être raccordées au moyen d'un raccordement par clipsage (13) dans l'état mis en place sur la partie de palier (4) constituée en tant que sphère.

5. Support selon les revendications 1 à 4, **caractérisé en ce que** la deuxième partie de carter (8) en forme de coque présente des nervures sur son côté extérieur.

6. Support selon les revendications 1 à 5, **caractérisé en ce qu'**une limitation de pivotement (15) est formée sur la deuxième partie de carter (8) en forme de coque.

7. Support selon au moins l'une des revendications précédentes, **caractérisé en ce qu'**un dépôt de graisse est disposé dans la partie inférieure de carter dans l'état monté.

8. Machine de traitement du linge, en particulier sèche-linge, avec un tambour supporté en rotation dans un carter, une ouverture de chargement pouvant être fermée par une porte, ainsi qu'avec un ventilateur et un dispositif de chauffage destiné à la production d'un flux d'air de procès qui s'écoule via un échangeur de chaleur, avec un support pour le tambour qui présente un axe de tambour (2) supporté en rotation horizontalement ou obliquement qui comprend une partie de palier (4) qui est fixée sur le fond de tambour (3) côté arrière et qui est entourée par un carter de palier (5) qui est constitué en tant que composant séparé et qui peut être fixé sur la paroi arrière (6) du carter du sèche-linge selon l'une ou plusieurs des revendications précédentes 1 à 6.
